# EUROPÄISCHE PATENTSCHRIFT

(11) **EP 2 348 176 B1**
(45) Veröffentlichungstag und Bekanntmachung des Hinweises auf die Patenterteilung: **13.09.2017**
(21) Anmeldenummer: 10195851.0
(22) Anmeldetag: 20.12.2010
(51) Int. Cl.: E05C 9/18, E05B 17/00, E05B 17/20

(54) **Verschluss eines Treibstangenbeschlages**
Locking unit of an espagnolette fitting
Unité de verrouillage d'une ferrure à tringle

(30) Priorität: 22.01.2010 DE 102010001127
(43) Veröffentlichungstag der Anmeldung: 27.07.2011
(73) Patentinhaber: Aug. Winkhaus GmbH & Co. KG, 48291 Telgte (DE)
(72) Erfinder: Bernsmann, Wolfgang, 48291, Telgte (DE); Niehues, Stefan, 48231, Warendorf (DE); Oeltjebruns, Henning, 48161, Münster (DE); Kaup, Ludger, 48165, Münster (DE)

(56) Entgegenhaltungen:
- EP-A1- 1 600 584
- EP-A1- 1 867 819
- EP-B1- 1 045 092
- EP-B1- 1 286 012
- DE-U1- 29 609 990
- NL-A- 8 800 761

## Beschreibung

Die Erfindung betrifft einen Verschluss eines Treibstangenbeschlages eines gegen einen Rahmen schwenkbaren Flügels eines Fensters, einer Fenstertür oder dergleichen, mit einer längsverschieblichen Treibstange, mit einem von der längsverschieblichen Treibstange antreibbaren Riegelelement, mit einem dem in der hervorstehenden Stellung befindlichen Riegelelement gegenüberstehenden Gegenlager, wobei das Riegelelement zur Befestigung an dem Rahmen oder dem Flügel und das Gegenlager an dem jeweils gegenüberliegenden Bauteil vorgesehen ist, und mit einem am Rahmen angeordneten, im geschlossenen Zustand des Fensters einen Haken am Flügel hintergreifenden Vorsprung.

Ein solcher Verschluss ist beispielsweise aus der EP 1 045 092 B1 bekannt. Bei diesem Verschluss ist das Riegelelement fest auf der Treibstange montiert und wird bei im Rahmen liegendem Flügel beim Antrieb des Treibstangenbeschlages in ein Schließblech bewegt. Bei der im Rahmen liegenden Stellung des Flügels sichert der den Vorsprung hintergreifende Haken zudem das Fenster gegen einen Aufhebelversuch, bei dem das Riegelelement aus dem Schließblech herausgezogen werden soll. Nachteilig bei dem Verschluss ist, dass bei einem Verschieben des Flügels in Längsrichtung der Treibstange gleichzeitig das Riegelelement aus dem Schließblech und der Haken aus dem Vorsprung herausgezogen werden kann. Daher bietet der Verschluss nur eine begrenzte Sicherheit gegen ein unberechtigtes Aufhebeln.

Weiterhin ist ein Verschluss aus der EP 1 286 012 B1 bekannt. Bei diesem Verschluss hat das Riegelelement den Haken und das Gegenlager den Vorsprung. Nachteilig ist auch bei diesem Verschluss, dass der Flügel bei einem Aufhebelversuch in Längsrichtung der Treibstange von dem Rahmen getrennt werden kann.

Aus der DE 296 09 990 U1 ist eine Sicherheitsvorrichtung für ein Fenster bekannt, bei der zwei Hakenelemente beim Schließen des Flügels ineinander geschwenkt werden. Die Hakenelemente sind parallel zu einem Holm des Fensters angeordnet, so dass die Sicherheitsvorrichtung in Längsrichtung des Holms ausgehebelt werden kann.

Der Erfindung liegt das Problem zugrunde, einen Verschluss der eingangs genannten Art so weiter zu bilden, dass er einen besonders hohen Schutz gegen ein Aufhebeln bietet. Hierfür sollen zwei Alternativen geschaffen werden.

Dieses Problem wird erfindungsgemäß in einer ersten Alternative dadurch gelöst, dass das Riegelelement von einer versenkten Stellung in eine hervorstehende Stellung um eine parallel zur vorgesehenen Schieberichtung der Treibstange angeordneten Schwenkachse schwenkbar gelagert ist, dass ein Überlappungsbereich von Haken und Vorsprung größer ist als ein Spiel des in der hervorstehenden Stellung befindlichen Riegelelementes gegenüber dem Gegenlager in Richtung der Treibstange, so dass der Haken in Längsrichtung der Treibstange von dem Gegenlager bei einem Aufhebelversuch abgestützt ist.

Dieses Problem wird erfindungsgemäß in einer zweiten Alternative dadurch gelöst, dass das Riegelelement von einer versenkten Stellung in eine hervorstehende Stellung um eine parallel zur vorgesehenen Schieberichtung der Treibstange angeordneten Schwenkachse schwenkbar gelagert ist, dass ein Überlappungsbereich von Haken und Vorsprung größer ist als ein Spiel des Hakens gegenüber dem Gegenlager in Richtung der Treibstange, so dass der Haken in Längsrichtung der Treibstange von dem Vorsprung bei einem Aufhebelversuch abgestützt ist.

Durch diese Gestaltung wird das Riegelelement oder der Haken in Längsrichtung der Treibstange von dem Gegenlager oder dem Vorsprung bei einem Aufhebelversuch abgestützt. Der Überlappungsbereich von Haken und Vorsprung stellt sicher, dass bei dem Aufhebelversuch der Haken jederzeit den Vorsprung hintergreift. Zudem ist das Riegelelement als Klappriegel ausgebildet, wodurch verhindert wird, dass das Riegelelement beim Aufhebelversuch in Längsrichtung der Treibstange aus seiner hervorstehenden Stellung herausbewegt wird. Der erfindungsgemäße Verschluss bietet daher eine besonders hohe Sicherheit gegen ein unberechtigtes Entriegeln.

Der erfindungsgemäße Verschluss weist eine hohe Stabilität auf, wenn das Riegelelement in einer geschlossenen Einfassung gelagert ist und wenn der Haken mit der Einfassung verbunden ist. Diese hohe Stabilität trägt zur weiteren Erhöhung der Sicherheit gegen ein unberechtigtes Entriegeln bei.

Ein Anzug des Flügels gegen den Rahmen bei geschlossenem Fenster lässt sich gemäß einer anderen vorteilhaften Weiterbildung der Erfindung einfach erzeugen, wenn das Riegelelement eine dem Gegenlager gegenüberstehende, eben gestaltete Stützfläche hat. Durch die ebene Gestaltung vermag das Riegelelement im verriegelten Zustand den Flügel gegenüber dem Rahmen abzustützen. Ein Toleranzausgleich zwischen Flügel und Rahmen lässt sich einfach durch einen entsprechenden Abstand zwischen Vorsprung und Haken im montierten Zustand des erfindungsgemäßen Verschlusses erzeugen.

Der erfindungsgemäße Verschluss bietet eine besonders hohe Sicherheit gegen ein Aufhebeln des Fensters, wenn zwei Haken auf jeder Seite des Riegelelementes angeordnet sind. Damit hat der erfindungsgemäße Verschluss für jede Aufhebelrichtung einen Haken.

Zur weiteren Erhöhung der Sicherheit des erfindungsgemäßen Verschlusses gegen ein Aufhebeln des Fensters trägt es bei, wenn zwei Vorsprünge auf einer das Gegenlager umgreifenden Brücke angeordnet sind.

Die Sicherung des erfindungsgemäßen Verschlusses gegen ein Aufhebeln in Längsrichtung der Treibstange gestaltet sich konstruktiv besonders einfach, wenn das Spiel der Haken innerhalb der Brücke in Längsrichtung der Treibstange kleiner ist als der Überlappungsbereich zwischen Vorsprung und Haken.

Eine Vorspannung des Flügels gegen den Rahmen bei geschlossenem Fenster lässt sich gemäß einer anderen vorteilhaften Weiterbildung der Erfindung einfach erzeugen, wenn das Gegenlager eine ebene, der Stützfläche des Riegelelementes gegenüberstehende Stützfläche hat. Der Vorsprung oder die Vorsprünge sind vorzugsweise seitlich neben der Stützfläche des Gegenlagers angeordnet. Zur Erhöhung der Stabilität des Gegenlagers trägt es bei, wenn das Gegenlager als topfförmiges Bauteil ausgebildet ist und wenn die Stützfläche des Gegenlagers an der Innenseite des topfförmigen Bauteils angeordnet ist. Die Vorsprünge lassen sich hierbei Platz sparend seitlich an dem topfförmigen Bauteil befestigen.

Die Sicherung des erfindungsgemäßen Verschlusses bei einem Aufhebelversuch gestaltet sich konstruktiv besonders einfach, wenn das Spiel des Riegelelementes in dem topfförmig gestalteten Gegenlager kleiner ist als der Überlappungsbereich zwischen Vorsprung und Haken in Längsrichtung der Treibstange.

Das Gegenlager lässt sich gemäß einer anderen vorteilhaften Weiterbildung der Erfindung in dem Fenster versenkt anordnen, wenn ein zur Befestigung an dem Rahmen oder dem Flügel vorgesehener Flansch an dem Rand des topfförmigen Bauteils des Gegenlagers angeordnet ist.

Zur weiteren Erhöhung der Stabilität des erfindungsgemäßen Verschlusses trägt es bei, wenn die Einfassung einen Flansch zur Verbindung mit dem Flügel oder dem Rahmen hat und wenn die Stützfläche des in der versenkten Stellung befindliche Riegelelementes auf der Höhe des Flansches angeordnet ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit einem erfindungsgemäßen Verschluss,
- Fig. 2: vergrößert eine Schnittdarstellung durch den erfindungsgemäßen Verschluss aus Figur 1 entlang der Linie II - II,
- Fig. 3: perspektivisch zwei Baugruppen des erfindungsgemäßen Verschlusses aus Figur 1 im voneinander getrennten Zustand.

Figur 1 zeigt ein Fenster mit einem gegen einen Rahmen 1 schwenkbaren Flügel 2 und mit einem Treibstangenbeschlag 3 zur Verriegelung des in dem Rahmen 1 liegenden Flügels 2. Der Treibstangenbeschlag 3 hat eine über eine Handhabe 4 antreibbare Treibstange 5. Die Treibstange 5 ist mit mehreren Verschlüssen 6 gekoppelt.

Figur 2 zeigt einen der Verschlüsse aus Figur 1 in einer Schnittdarstellung entlang der Linie II - II. Der Verschluss 6 hat eine am Flügel 2 befestigte, erste Baugruppe 7 und eine am Rahmen 1 befestigte zweite Baugruppe 8. Die am Flügel 2 befestigte Baugruppe 7 ist über einen Mitnehmer 9 mit der Treibstange 5 formschlüssig verbunden und hat einen Haken 10. Der Haken 10 hintergreift einen Vorsprung 11 der am Rahmen 1 befestigten Baugruppe 8 des Verschlusses 6.

Figur 3 zeigt die beiden Baugruppen 7, 8 des Verschlusses 6 aus Figur 1 im voneinander getrennten Zustand. Hierbei ist zu erkennen, dass die am Flügel 2 befestigte erste Baugruppe 7 ein klappbares Riegelelement 12 hat, welches über eine nicht dargestellte Kulissenführung mit dem Mitnehmer 9 verbunden ist. Das Riegelelement 12 ist in einer Einfassung 13 schwenkbar um eine parallel zur Bewegungsrichtung der Treibstange 5 angeordnete Schwenkachse gelagert und hat eine hervorstehende ebene Stützfläche 14. Diese Stellung des Riegelelementes 12 kennzeichnet die verriegelte Stellung des Verschlusses 6, in der die Stützfläche 14 des Ringelementes 12 eine Stützfläche 15 eines Gegenlagers 16 der zweiten, am Rahmen 1 angeordneten Baugruppe 8 hintergreift. In einer entriegelten Stellung des Verschlusses 6 schließt die Stützfläche 14 des Riegelelementes 12 die Einfassung 13 ab.

Weiterhin zeigt Figur 3, dass die erste Baugruppe 7 zwei Haken 10, 10' hat, welche im am Fenster montierten Zustand zwei Vorsprünge 11, 11' der zweiten Baugruppe 8 hintergreifen. Das Gegenlager 16 ist als topfförmiges Bauteil ausgebildet und hat an einer inneren Wandung die Stützfläche 15. An dem freien Rand des Gegenlagers 16 ist ein Flansch 17 zur Abstützung auf dem Rahmen 1 angeordnet. Die Vorsprünge 11, 11' der zweiten Baugruppe 8 sind auf einer das Gegenlager 16 umgreifenden Brücke 18 angeordnet. Die Haken 10 der ersten Baugruppe 7 sind seitlich an der Einfassung 13 des Riegelelementes 12 befestigt. Die Einfassung 13 hat einen Flansch 19 zur Abstützung an dem Flügel 2.

Ein Spiel des in der hervorstehenden Stellung befindlichen Riegelelementes 12 in dem Gegenlager 16 ist kleiner als der Überlappungsbereich der einzelnen Vorsprünge 11 gegenüber den Haken 10. Damit verhindert das in der hervorstehenden Stellung befindliche Riegelelement 12, dass bei einem Aufhebelversuch in Längsrichtung der Treibstange 5 die Haken 10 von den Vorsprüngen 11 getrennt werden. Weiterhin weisen auch die beiden Haken 10, 10' ein geringes Spiel innerhalb der Brücke 18 auf, so dass auch hier die Vorsprünge 11, 11' bei einem Aufhebelversuch in Längsrichtung der Treibstange 5 nicht von den Haken 10, 10' getrennt werden können.

## Patentansprüche

1. Verschluss (6) eines Treibstangenbeschlages (3) eines einen gegen einen Rahmen (1) schwenkbaren Flügels (2) eines Fensters, einer Fenstertür oder dergleichen, mit einer längsverschieblichen Treibstange (5), mit einem von der längsverschieblichen Treibstange (5) antreibbaren Riegelelement (12), mit einem dem in der hervorstehenden Stellung befindlichen Riegelelement (12) gegenüberstehenden Gegenlager (16), wobei das Riegelelement (12) zur Befestigung an dem Rahmen (1) oder dem Flügel (2) und das Gegenlager (16) an dem jeweils gegenüberliegenden Bauteil vorgesehen ist, und mit einem am Rahmen (1) angeordneten, im geschlossenen Zustand des Fensters einen Haken (10) am Flügel hintergreifenden Vorsprung (11), **dadurch gekennzeichnet, dass** das Riegelelement (12) von einer versenkten Stellung in eine hervorstehende Stellung um eine parallel zur vorgesehenen Schieberichtung der Treibstange (5) angeordneten Schwenkachse schwenkbar gelagert ist, dass ein Überlappungsbereich von Haken (10) und Vorsprung (11) größer ist als ein Spiel des in der hervorstehenden Stellung befindlichen Riegelelementes (12) gegenüber dem Gegenlager (16) in Richtung der Treibstange (5), so dass der Haken (10) in Längsrichtung der Treibstange (5) von dem Gegenlager (16) bei einem Aufhebelversuch abgestützt ist.

2. Verschluss (6) eines Treibstangenbeschlages (3) eines einen gegen einen Rahmen (1) schwenkbaren Flügels (2) eines Fensters, einer Fenstertür oder dergleichen, mit einer längsverschieblichen Treibstange (5), mit einem von der längsverschieblichen Treibstange (5) antreibbaren Riegelelement (12), mit einem dem in der hervorstehenden Stellung befindlichen Riegelelement (12) gegenüberstehenden Gegenlager (16), wobei das Riegelelement (12) zur Befestigung an dem Rahmen (1) oder dem Flügel (2) und das Gegenlager (16) an dem jeweils gegenüberliegenden Bauteil vorgesehen ist, und mit einem am Rahmen (1) angeordneten, im geschlossenen Zustand des Fensters einen Haken (10) am Flügel hintergreifenden Vorsprung (11), **dadurch gekennzeichnet, dass** das Riegelelement (12) von einer versenkten Stellung in eine hervorstehende Stellung um eine parallel zur vorgesehenen Schieberichtung der Treibstange (5) angeordneten Schwenkachse schwenkbar gelagert ist, dass ein Überlappungsbereich von Haken (10) und Vorsprung (11) größer ist als ein Spiel des Hakens (10) gegenüber dem Gegenlager (16) in Richtung der Treibstange (5), so dass der Haken (10) in Längsrichtung der Treibstange (5) von dem Vorsprung (11) bei einem Aufhebelversuch abgestützt ist.

3. Verschluss nach Anspruch 1 oder 2, **dadurch gekennzeichnet, dass** das Riegelelement (12) in einer geschlossenen Einfassung (13) gelagert ist und dass der Haken (10) mit der Einfassung (13) verbunden ist.

4. Verschluss nach einem der vorhergehenden Ansprüche, **dadurch gekennzeichnet, dass** das Riegelelement (12) eine dem Gegenlager (16) gegenüberstehende, eben gestaltete Stützfläche (14) hat.

5. Verschluss nach einem der vorhergehenden Ansprüche, **dadurch gekennzeichnet, dass** zwei Haken (10) auf jeder Seite des Riegelelementes (12) angeordnet sind.

6. Verschluss nach einem der vorhergehenden Ansprüche, **dadurch gekennzeichnet, dass** zwei Vorsprünge (11) auf einer das Gegenlager (16) umgreifenden Brücke (18) angeordnet sind.

7. Verschluss nach Anspruch 6, **dadurch gekennzeichnet, dass** das Spiel der Haken (10) innerhalb der Brücke (18) in Längsrichtung der Treibstange (5) kleiner ist als der Überlappungsbereich zwischen Vorsprung (11) und Haken (10).

8. Verschluss nach Anspruch 4, **dadurch gekennzeichnet, dass** das Gegenlager (16) eine ebene, der Stützfläche (14) des Riegelelementes (12) gegenüberstehende Stützfläche (15) hat und als topfförmiges Bauteil ausgebildet ist und dass die Stützfläche (15) des Gegenlagers (16) an der Innenseite des topfförmigen Bauteils angeordnet ist.

9. Verschluss nach Anspruch 8, **dadurch gekennzeichnet, dass** das Spiel des Riegelelementes (12) in dem topfförmig gestalteten Gegenlager (16) kleiner ist als der Überlappungsbereich zwischen Vorsprung (11) und Haken (10) in Längsrichtung der Treibstange (5).

10. Verschluss nach einem der vorhergehenden Ansprüche, **dadurch gekennzeichnet, dass** ein zur Befestigung an dem Rahmen (1) oder dem Flügel (2) vorgesehener Flansch (17) an dem Rand des topfförmigen Bauteils des Gegenlagers (16) angeordnet ist.

11. Verschluss nach einem der vorhergehenden Ansprüche, **dadurch gekennzeichnet, dass** die Einfassung (13) einen Flansch (19) zur Verbindung mit dem Flügel (2) oder dem Rahmen (1) hat und dass die Stützfläche (14) des in der versenkten Stellung befindlichen Riegelelementes (12) auf der Höhe des Flansches (19) angeordnet ist.

## Claims

1. Closure (6) of a driving rod fitting (3) of a casement (2) of a window, a French window or the like which may be pivoted against a frame (1), with a longitudinally-displaceable driving rod (5) with a locking element (12) which is drivable by the longitudinally-displaceable driving rod (5), with a counter bearing (16) lying opposite the locking element (12) in the protruding position, wherein the locking element (12) is designed to be fastened to the frame (1) or the casement (2) and the counter bearing (16) to the respective component lying opposite, wherein a hook (10) is arranged on the frame (1) to engage behind a protrusion (11) on the casement in the closed state of the window, **characterized in that** the locking element (12) may be pivoted from a recessed position to a protruding position about a pivot axis arranged parallel to the intended sliding direction of the driving rod (5), wherein an overlap region of hook (10) and protrusion (11) is greater than the clearance of the locking element (12) in the protruding position in the direction of the drive rod (5) in the direction opposite the counter bearing (16), so that, upon an attempt to lift, the hook (10) is supported by the counter bearing (16) in the longitudinal direction of the drive rod (5).

2. Closure (6) of a driving rod fitting (3) of a casement (2) of a window, a French window or the like which may be pivoted against a frame (1), with a longitudinally-displaceable driving rod (5) with a locking element (12) which is drivable by the longitudinally-displaceable driving rod (5), with a counter bearing (16) lying opposite the locking element (12) in the protruding position, wherein the locking element (12) is designed to be fastened to the frame (1) or the casement (2) and the counter bearing (16) to the respective component lying opposite, wherein a hook (10) is arranged on the frame (1) to engage behind a protrusion (11) on the casement in the closed state of the window, **characterized in that** the locking element (12) may be pivoted from a recessed position to a protruding position about a pivot axis arranged parallel to the intended sliding direction of the driving rod (5), wherein an overlap region of hook (10) and protrusion (11) is greater than the clearance of the hook (10) in the protruding position in the direction of the drive rod (5) in the direction opposite the counter bearing (16), so that, upon an attempt to lift, the hook (10) is supported by the protrusion (11) in the longitudinal direction of the drive rod (5).

3. Closure according to claim 1 or 2, **characterized in that** the locking element (12) is mounted in a closed enclosure (13) and the hook (10) is connected to the enclosure (13).

4. Closure according to one of the preceding claims, **characterized in that** the locking element (12) has a flat-shaped supporting surface (14) opposite the counter-bearing (16).

5. Closure according to one of the preceding claims, **characterized in that** two hooks (10) are arranged on each side of the locking element (12).

6. Closure according to one of the preceding claims, **characterized in that** two protrusions (11) are arranged on a bridge (18) encompassing the counter bearing (16).

7. Closure according to claim 6, **characterized in that** the clearance of the hooks (10) inside the bridge (18) is smaller in the longitudinal direction of the driving rod (5) than the overlap region between the protrusion (11) and the hooks (10).

8. Closure according to claim 4, **characterized in that** the counter bearing (16) has a flat supporting surface (15) lying opposite the supporting surface (14) of the locking element (12), and is designed as a cup-shaped component, wherein the supporting surface (15) of the counter bearing (16) is arranged on the inside of the cup-shaped component.

9. Closure according to claim 8, **characterized in that** the clearance of the locking element (12) in the cup-shaped counter bearing (16) is smaller than the overlap region between the protrusion (11) and the hooks (10) in the longitudinal direction of the driving rod (5).

10. Closure according to one of the preceding claims, **characterized in that** a flange (17) provided for fastening to the frame (1) or the casement (2) is arranged on the edge of the cup-shaped component of the counter bearing (16).

11. Closure according to one of the preceding claims, **characterized in that** the enclosure (13) has a flange (19) for connection to the casement (2) or the frame (1), and the supporting surface (14) of the locking element (12) in the recessed position is arranged at the level of the flange (19).

## Revendications

1. Unité de verrouillage (6) d'une ferrure à crémone (3) d'un vantail (2) d'une fenêtre, d'une porte-fenêtre ou similaire pouvant pivoter contre un cadre (1), avec une crémone (5) mobile longitudinalement, avec un élément de verrouillage (12) pouvant être entraîné par la crémone (5) mobile longitudinalement, avec un contre-palier (16) opposé à l'élément de verrouillage (12) situé en position en saillie, l'élément de verrouillage (12) étant prévu pour la fixation sur le cadre (1) ou le vantail (2), et le contre-palier (16) étant prévu pour la fixation sur le composant respectivement opposé, et avec une saillie (11), disposée sur le cadre (1), agrippant par l'arrière, dans l'état fermé de la fenêtre, un crochet (10) sur le vantail, **caractérisée en ce que** l'élément de verrouillage (12) est supporté de façon à pouvoir pivoter à partir d'une position enfoncée vers une position en saillie autour d'un axe de pivotement disposé parallèlement à la direction de coulissement prévue de la crémone (5), **en ce qu'**une zone de chevauchement du crochet (10) et de la saillie (11) est plus grande qu'un jeu de l'élément de verrouillage (12) situé dans la position en saillie par rapport au contre-palier (16) dans la direction de la crémone (5) de telle sorte que, dans la direction longitudinale de la crémone (5), le crochet (10) est supporté par le contre-palier (16) lors d'une tentative de soulèvement.

2. Unité de verrouillage (6) d'une ferrure à crémone (3) d'un vantail (2) d'une fenêtre, d'une porte-fenêtre ou similaire pouvant pivoter contre un cadre (1), avec une crémone (5) mobile longitudinalement, avec un élément de verrouillage (12) pouvant être entraîné par la crémone (5) mobile longitudinalement, avec un contre-palier (16) opposé à l'élément de verrouillage (12) situé en position en saillie, l'élément de verrouillage (12) étant prévu pour la fixation sur le cadre (1) ou le vantail (2), et le contre-palier (16) étant prévu pour la fixation sur le composant respectivement opposé, et avec une saillie (11), disposée sur le cadre (1), agrippant par l'arrière, dans l'état fermé de la fenêtre, un crochet (10) sur le vantail, **caractérisée en ce que** l'élément de verrouillage (12) est supporté de façon à pouvoir pivoter à partir d'une position enfoncée vers une position en saillie autour d'un axe de pivotement disposé parallèlement à la direction de coulissement prévue de la crémone (5), **en ce qu'**une zone de chevauchement du crochet (10) et de la saillie (11) est plus grande qu'un jeu du crochet (10) par rapport au contre-palier (16) dans la direction de la crémone (5) de telle sorte que, dans la direction longitudinale de la crémone (5), le crochet (10) est supporté par la saillie (11) lors d'une tentative de soulèvement.

3. Unité de verrouillage selon la revendication 1 ou 2, **caractérisée en ce que** l'élément de verrouillage (12) est supporté dans une bordure (13) fermée et **en ce que** le crochet (10) est raccordé à la bordure (13).

4. Unité de verrouillage selon l'une des revendications précédentes, **caractérisée en ce que** l'élément de verrouillage (12) a une surface d'appui (14) opposée au contre-palier (16) et constituée de façon plane.

5. Unité de verrouillage selon l'une des revendications précédentes, **caractérisée en ce que** deux crochets (10) sont disposés sur chaque côté de l'élément de verrouillage (12).

6. Unité de verrouillage selon l'une des revendications précédentes, **caractérisée en ce que** deux saillies (11) sont disposées sur un pont (18) entourant le contre-palier (16).

7. Unité de verrouillage selon la revendication 6, **caractérisée en ce que** le jeu des crochets (10) à l'intérieur du pont (18) dans la direction longitudinale de la crémone (5) est plus petit que la zone de chevauchement entre saillie (11) et crochet (10).

8. Unité de verrouillage selon la revendication 4, **caractérisée en ce que** le contre-palier (16) a une surface d'appui (15) plane opposée à la surface d'appui (14) de l'élément de verrouillage (12) et est constitué en tant que composant en forme de pot, et **en ce que** la surface d'appui (15) du contre-palier (16) est disposée sur le côté intérieur du composant en forme de pot.

9. Unité de verrouillage selon la revendication 8, **caractérisée en ce que** le jeu de l'élément de verrouillage (12) dans le contre-palier (16) constitué en forme de pot est plus petit que la zone de chevauchement entre saillie (11) et crochet (10) dans la direction longitudinale de la crémone (5).

10. Unité de verrouillage selon l'une des revendications précédentes, **caractérisée en ce qu'**une bride (17) prévue pour la fixation sur le cadre (1) ou sur le vantail (2) est disposée sur le bord du composant en forme de pot du contre-palier (16).

11. Unité de verrouillage selon l'une des revendications précédentes, **caractérisée en ce que** la bordure (13) a une bride (19) pour le raccordement au vantail (2) ou au cadre (1), et **en ce que** la surface d'appui (14) de l'élément de verrouillage (12) situé dans la position enfoncée est disposée à hauteur de la bride (19).
